# EUROPÄISCHE PATENTSCHRIFT

(11) **EP 1 250 071 B1**
(45) Veröffentlichungstag und Bekanntmachung des Hinweises auf die Patenterteilung: **10.09.2003**
(21) Anmeldenummer: 01909692.4
(22) Anmeldetag: 25.01.2001
(51) Int. Cl.: A47B 96/14, A47C 5/08

(54) **STABARTIGES ELEMENT AUS HOLZ**
ROD-SHAPED WOODEN ELEMENT
ELEMENT EN BOIS EN FORME DE BARRE

(30) Priorität: 27.01.2000 DE 20001349 U
(43) Veröffentlichungstag der Anmeldung: 23.10.2002
(73) Patentinhaber: Vormann GmbH & Co. KG, 04910 Elsterwerda (DE)
(72) Erfinder: KUKATSCH, Eckhard, 58339 Breckerfeld (DE)
(74) Vertreter: Ludewig, Karlheinrich, Dipl.-Ing.
(86) Internationale Anmeldenummer: EP0100806
(87) Internationale Veröffentlichungsnummer: WO01054544

(56) Entgegenhaltungen:
- DE-A- 4 327 754
- FR-A- 2 470 561
- FR-A- 2 577 303
- US-A- 4 685 645

## Beschreibung

Die Erfindung bezieht sich auf ein Verfahren zur Herstellung eines stabartigen Elementes aus Holz. Derartige Elemente finden vielfach Anwendung, z.B. in der Bau- und Möbelschreinerei. Typische Anwendungsbeispiele sind Stuhl- und Tischbeine oder Handläufe von Geländern. Die verwendeten Stäbe können unterschiedliche Querschnittsprofile aufweisen, die, z.B. bei gedrechselten Elementen, über die Gesamtlänge variieren können. In der Regel sind bis zu mehrere Meter lange, gerade Stäbe gewünscht. Die Werkstoffeigenschaften des Holzes, das ständig "arbeitet" und sich daher leicht verzieht, verursachen hier z.T. erhebliche Probleme. Teilweise Abhilfe kann durch die Verleimung mehrerer Teilprofilstäbe unterschiedlich ausgerichteter Holzstruktur erzielt werden. Insbesondere bietet es sich an, Halbprofilstäbe zu verleimen. Aus arbeitstechnischen Gründen werden die Teilprofilstäbe in der Regel zu Kantenstäben mit Übermaß, z.B. Sechskantstäbe, verleimt. Die Formgebung zu Stäben mit dem gewünschten Querschnittsprofil, z.B. Rundstäbe, erfolgt in einem gesonderten Arbeitsgang, z.B. durch Fräsen. Die Ausrichtung des Fräsvorganges orientiert sich üblicherweise an Außenflächen des Werkstücks, die als Referenz dienen. Diese sind jedoch oft Verspannungen unterworfen, so daß auch ein Fräsvorgang mit erheblichem Materialabtrag nicht immer zuverlässig zu geraden Stabelementen führt.

Aus FR 2 577 303 ist es bekannt, zwei durch sieben ihrer Kanten definierte Parallelepipde durch Einschieben einer Verbindungszunge miteinander zu verbinden. Die Kanten jedes Parallelepipeds werden gebildet durch an ihren Außenflächen mit Nuten versehene Kantleisten. Zur Verbindung werden beide Parallelepipede so zueinander ausgerichtet, daß wenigstens eine Kante entlang ihrer Nut an einer Kante der jeweils anderen Struktur, ebenfalls entlang deren Nut, anliegt. In den von beiden

Nuten gebildeten Hohlraum wird dann eine Verbindungszunge eingeschoben. Alternativ wird die Verklebung *der* Kanten miteinander vorgeschlagen. Hieraus ergibt sich kein Ansatz zur Lösung des oben geschilderten Problems, das nur die Herstellung gerader Kantleisten an sich betreffen würde.

Aus DE 43 27 754 A1 ist es bekannt, zum Aufbau von Möbeln, stabartige Elemente aus Holz mit achsparallelen Sackbohrungen zu versehen die schlitzartige, senkrecht zur Achse stehende Ausnehmungen in den stabartigen Elementen schneiden. Ablageteile wie z.B. Regalbretter, die in die schlitzartigen Ausnehmungen eingeführt werden, lassen sich fixieren, indem korrespondierende Durchgangsbohrungen von in die Sackbohrungen eingeführten Stangen durchstoßen werden. Eine Lösung des Problems der Herstellung eines geraden, im wesentlichen aus Holz bestehenden, stabartigen Elementes wird jedoch nicht vorgeschlagen.

Aufgabe der vorliegenden Erfindung ist es daher, ein verbessertes Herstellungsverfahren bereitzustellen, mit dem lange, im wesentlichen aus Holz bestehende, stabartige Elemente einfacher und exakter erzeugt werden können.

Diese Aufgabe wird gelöst durch die Merkmale von Anspruch 1. Diesen kommt im einzelnen folgende Bedeutung zu.

In die Verklebungsflächen der Teilprofilstäbe mit Übermaß werden gerade Nuten eingefräst, in welche eine gerade, metallische Seele paßgenau eingefügt wird. Die Herstellung langer, gerader, stabartiger Elemente aus Metall ist ohne Schwierigkeiten möglich. Insbesondere bieten sich wegen ihrer erhöhten Stabilität bei reduziertem Gewicht Rohre an. Es ist jedoch ebenso möglich, Vollstäbe zu verwenden. Bei der Verklebung der Teilprofilstäbe richten sich diese entsprechend der korrespondierenden Formen von Nuten und Seele aus. In weiteren Arbeitsschritten, die der endgültigen Formgebung des Stabquerschnittes dienen, kann die metallische Seele als achsparallele, insbesondere zentrale Referenz genutzt werden. Das Ausrichten des Werkstücks an eventuell verworfenen Oberflächen entfällt.

Ein weiterer Vorteil der erfindungsgemäßen Stabelemente ist die wesentlich erleichterte, zentrierte Verbindung mit weiteren Teilen. Insbesondere ist es möglich, die metallischen Seelen in ihren Endbereichen mit Gewinden zu versehen, so daß sie sich leicht miteinander oder mit Kupplungselementen verschrauben oder an weitere Teile, z.B. Tischplatten, anschrauben lassen. Bei stabförmigen Elementen nach dem Stand der Technik ist dies nur nach Einsetzen von Gewindehülsen in die Enden eines Holzstabes möglich, wobei jedoch wieder die vorgenannten Zentrierungsprobleme auftreten.

Weitere Vorteile ergeben sich aus den Unteransprüchen, der speziellen Beschreibung sowie den Zeichnungen. Es zeigen:
- Fig. 1: eine Explosionsdarstellung des Endbereich eines erfindungsgemäßen Stabelementes,
- Fig. 2: eine Schnittzeichnung durch ein erfindungsgemäßes Stab-element mit Rundrohrseele und rundem Außenprofil,
- Fig. 3: eine Schnittzeichnung durch ein erfindungsgemäßes Stab-element mit Sechskantrohrseele und rundem Außenprofil,
- Fig. 4: eine Schnittzeichnung durch ein erfindungsgemäßes Stab-element mit Rundstabseele und Sechskantaußenprofil.

Die in den Fig. 1 - 4 dargestellten, erfindungsgemäßen Stabelemente sind aus je zwei Halbprofilstäben 10a/b, 11a/b, 12a/b mit zentraler metallischer Seele 30, 31, 32 aufgebaut. Es ist jedoch auch denkbar, mehr als zwei oder anderweitig geformte Teilprofilstäbe zu verwenden.

In jedem Fall weisen die Teilprofilstäbe 10a/b, 11a/b, 12a/b in ihren Verklebungsflächen Nuten 20a/b; 21a/b; 22a/b auf, die im zusammengesetzten Zustand die Stabachse vorzugsweise symmetrisch umgeben. Erfindungsgemäß wird der entstehende Hohlraum wenigstens teilweise von einer metallischen Seele 30, 31, 32 ausgefüllt, die paßgenau in die Nuten 20a/b, 21a/b, 22a/b eingelegt ist. Es ist insbesondere vorteilhaft, die Seele 30, 31, 32 mit den Teilprofilstäben 10a/b, 11a/b, 12a/b zu verkleben. Die Seele 30, 31, 32 ist vorzugsweise rohrartig (30, 31) ausgebildet, wobei das Rohrprofil rund (30) oder als Vieleck (31) ausgeführt sein kann. Selbstverständlich ist auch die Verwendung einer Seele 32 aus Vollmaterial möglich. Als Werkstoff der metallischen Seele 30, 31, 32 bietet sich insbesondere Aluminium an, wobei jedoch grundsätzlich auch jeder andere metallische Werkstoff geeignet ist.

Nach dem Verkleben der Teilprofilstäbe 10a/b, 11a/b, 12a/b ist durch die Seele 30, 31, 32 die Stabachse wohldefiniert, so daß Maschinen für weitere, formgebende Arbeitsgänge hieran ausgerichtet werden können. Die Herstellung eines vollkommen geraden "Holzstabes" kann somit problemlos erfolgen.

Besonders vorteilhaft ist es, die Seele in ihren Endbereichen mit Gewinden zu versehen. Im Falle einer rohrartigen Seele 30, 31 bietet sich hier insbesondere ein Innengewinde an. Durch geeignete Gewindebolzen können so mehrere Stabelemente problemlos axial miteinander verschraubt werden. Selbstverständlich ist es auch möglich, die Seele über die Stirnfläche der verleimten Teilprofilstäbe 10a/b, 11a/b, 12a/b hinausragen zu lassen und mit einem Außengewinde zu versehen. Wegen der exponierten Lage des herausragenden Gewindes ist diese Variante jedoch anfälliger gegen Beschädigungen. Im allgemeinen wird es daher vorteilhafter sein, die Seele 30, 31, 32 mit einem Innengewinde und gegebenenfalls einem austauschbarem Gewindebolzen zu versehen.

Die in den Fig. 1-4 dargestellten Ausführungsformen sind lediglich illustrierende Beispiele, die keinesfalls einschränkende Wirkung haben. Insbesondere sind hinsichtlich der Formgebung von Seelen- und Teilstab-Profil beliebige Variationen möglich, deren Anwendungsbereich deutlich über das hier beschriebene Spektrum hinausgeht.

### Bezugszeichenliste

- 10a: unterer Halbstab
- 10b: oberer Halbstab
- 11a: unterer Halbstab
- 11 b: oberer Halbstab
- 12a: unterer Halbstab
- 12b: oberer Halbstab
- 20a: Nut in 10a
- 20b: Nut in 10b
- 21a: Nut in 11a
- 21b: Nut in 11b
- 22a: Nut in 12a
- 22b: Nut in 12b
- 30: Rundrohr
- 31: Sechskantrohr
- 32: Rundstab

## Patentansprüche

1. Verfahren zur Herstellung eines im wesentlichen aus Holz bestehenden, stabartiges Elementes mit beliebigem Querschnittsprofil, umfassend die folgenden Verfahrensschritte:
- Herstellung wenigstens zweier hölzerner Teilprofilstäbe (10a/b; 11a/b; 12a/b) mit Übermaß zur Verleimung miteinander um den aus Holz bestehenden Teil besagten stabartigen Elementes zu bilden, wobei die Verklebungsflächen der Teilprofilstäbe (10a/b; 11a/b; 12a/b) gerade, längs ihrer Achse verlaufende Nuten (20a/b; 21a/b; 22a/b) aufweisen,
- paßgenaues Einlegen einer geraden, metallischen Seele (30; 31; 32), insbesondere eines Rohres oder Vollstabes in die Nuten (20a/b; 21a/b; 22a/b),
- Verkleben der Teilprofilstäbe (10a/b; 11a/b; 12a/b) miteinander,
- formgebende Bearbeitung des gebildeten, stabartigen Elementes zur Reduktion des Übermaßes, wobei die metallische Seele (30; 31; 32) zur Ausrichtung der Bearbeitungsmaschinen dient.

2. Verfahren nach Anspruch 1, **dadurch gekennzeichnet, daß** die Seele (30; 31; 32), mit den Teilprofilstäben (10a/b; 11a/b; 12a/b) verklebt wird.

3. Verfahren nach einem der Ansprüche 1 und 2, **dadurch gekennzeichnet, daß** die Seele (30; 31; 32) im wesentlichen aus Aluminium gefertigt ist.

4. Verfahren nach einem der Ansprüche 1 bis 3, **dadurch gekennzeichnet, daß** die Seele (30; 31; 32) in ihren Endbereichen mit Gewinden versehen ist.

## Claims

1. Process for manufacturing a bar-like element consisting essentially of wood and having any desired cross-sectional profile, the said process comprising the following process steps:
- the manufacture of at least two wooden partial-profile bars (10a/b; 11a/b; 12a/b) with oversize for gluing to one another in order to form that part of the said bar-like element which consists of wood, the bonding faces of the partial-profile bars (10a/b; 11a/b; 12a/b) having straight grooves (20a/b; 21a/b; 22a/b) which extend along their axis,
- accurately fitting insertion of a straight metal core (30; 31; 32), in particular a tube or solid bar, in the grooves (20a/b; 21a/b; 22a/b),
- bonding of the partial-profile bars (10a/b; 11a/b; 12a/b) to one another,
- shape-imparting processing of the bar-like element formed in order to reduce the oversize, the metal core (30; 31; 32) serving to align the processing machines.

2. Process according to claim 1, **characterised in that** the core (30; 31; 32) is bonded to the partial-profile bars (10a/b; 11a/b; 12a/b).

3. Process according to one of claims 1 and 2, **characterised in that** the core (30; 31; 32) is essentially produced from aluminium.

4. Process according to one of claims 1 to 3, **characterised in that** the core (30; 31; 32) is provided with threads in its end regions.

## Revendications

1. Procédé de fabrication d'un élément du genre d'une barre, formé essentiellement de bois, ayant un profil de section transversale quelconque, comprenant les étapes de procédé suivantes :
- fabrication d'au moins deux barres partielles profilées (10a/b ; 11a/b ; 12a/b) en bois, avec un surdimensionnement pour collage les unes aux autres, pour former la partie, constituée de bois, dudit élément du genre d'une barre, les faces de collage des barres partielles profilées (10a/b, 11a/b, 12a/b) présentant des rainures (20a/b ; 21a/b ; 22a/b) rectilignes, s'étendant le long de leur axe,
- insertion, de façon ajustée précisément, d'une âme (30 ; 31 ; 32) métallique rectiligne, en particulier d'un tube ou d'une barre pleine, dans les rainures (20a/b ; 21a/b ; 22a/b),
- collage des barres partielles profilées (10a/b ; 11a/b ; 12a/b) ensemble les unes aux autres,
- usinage de formage de l'élément du genre d'une barre formée, afin de réduire le surdimensionnement, l'âme (30 ; 31 ; 32) métallique servant à l'orientation des machines d'usinage.

2. Procédé selon la revendication 1, **caractérisé en ce que** l'âme (30 ; 31 ; 32) est collée aux barres partielles profilées (10a/b ; 11a/b ; 12a/b).

3. Procédé selon l'une des revendications 1 et 2, **caractérisé en ce que** l'âme (30 ; 31 ; 32) est fabriquée essentiellement en aluminium.

4. Procédé selon l'une des revendications 1 à 3, **caractérisé en ce que** l'âme (30 ; 31 ; 32) est munie de filets dans ses zones d'extrémité.
